# EUROPÄISCHE PATENTSCHRIFT

(11) **EP 0 221 063 B1**
(45) Veröffentlichungstag und Bekanntmachung des Hinweises auf die Patenterteilung: **18.10.1989**
(21) Anmeldenummer: 85903283.1
(22) Anmeldetag: 10.07.1985
(51) Int. Cl.: A63H 33/08

(54) **SPIELBAUSTEINSYSTEM**
TOY BUILDING BLOCK SYSTEM
SYSTEME DE BLOCS DE JEU DE CONSTRUCTION

(30) Priorität: 11.07.1984 DE 3425520
(43) Veröffentlichungstag der Anmeldung: 13.05.1987
(73) Patentinhaber: BERNDT, Klaus, D-6454 Bruchköbel (DE)
(72) Erfinder: BERNDT, Klaus, D-6454 Bruchköbel (DE)
(74) Vertreter: Stoffregen, Hans-Herbert, Dr. Dipl.-Phys.
(86) Internationale Anmeldenummer: EP8500337
(87) Internationale Veröffentlichungsnummer: WO8600541

(56) Entgegenhaltungen:
- AT-A- 195 309
- CH-A- 428 530
- CH-A- 443 098
- CH-A- 559 568
- DE-A- 1 478 454
- DE-A- 1 478 616
- DE-B- 1 004 980
- DE-C- 808 333
- DE-C- 2 748 677
- FR-A- 2 169 460
- FR-A- 2 274 329
- FR-A- 2 373 311
- GB-A- 481 297
- GB-A- 1 021 272
- US-A- 1 971 545
- US-A- 2 714 269

## Beschreibung

Die Erfindung bezieht sich auf ein Spielbausteinsystem gemäß Oberbegriff des Anspruchs 1.

Eine derartige Vorrichtung ist bereits bekannt (DE-A-2 748 677). Bei dieser Vorrichtung ist das Mittelteil ein Zylinder, während die Endteile als Kegelstümpfe ausgebildet sind. Die Kanten der Kegelstümpfe liegen auf einer gedachten Kugelfläche. Die Ausnehmung besteht aus einer Hauptkammer und einer Vorkammer, die ineinander übergehen. Die Hauptkammer ist tiefer im Inneren des jeweiligen Spielbausteins angeordnet als die Vorkammer. Während die Hauptkammer an den einen Kegelstumpf und den Zylinder angepaßt ist, weist die-Vorkammer einen gewölbten Mittelabschnitt undzwei elastische Vorsprünge auf. Der Mittelabschnitt ist in seiner Form der gedachten Kugelfläche angepaßt. Die elastischen Vorsprünge sind am Eingang und am Ausgang der Vorkammer angeordnet und liegen bei eingesetztem Steckkopf jeweils an einem Teilbereich der Kegelstumpfmantelflächen an.

Beim Einschieben des Steckkopfes in die Vorkammer drückt der Kegelstumpf und der Zylinder den elastischen Vorsprung am Eingang der Vorkammer radial nach außen, bis der Steckkopf seine Halteposition in der Vorkammer eingenommen hat. Wird der Steckkopf in die Hauptkammer eingesetzt, dann muß auch der Vorsprung am Ausgang der Vorkammer mit dem Kegelstumpf und dem Zylinder radial nach außen gedrückt werden. Die Kraft, die zur radialen Verschiebung der Vorsprünge aufgewendet werden muß, bestimmt zugleich die Haltekraft der Steckköpfe in der Vor- oder Hauptkammer. Eine höhere Haltekraft bedingt eine noch höhere Kraft, die zum Einschieben und Herausziehen der Steckköpfe aufgebracht werden muß.

Der DE-B-1 004 980 ist ein Spielbausteinsystem zu entnehmen, bei dem ein Zapfen bzw. eine Leiste eines ersten Spielbausteines jeweils nur in einer ganz bestimmten Zuordnung in die Nut eines zweiten Spielbausteines eingeschoben werden. Eine freie Variation der Winkellage ist nicht möglich.

Nach der CH-A-559 568 ist bei einem Spielbausteinsystem ein Steckkopf nur in axialer Richtung aus der Ausnehmung eines Spielbausteines entfernbar bzw. einbringbar. Eine Fixierung zwischen der Längsachse des Halses des Steckkopfes und der des Spielbausteines ist nicht möglich. Hierdurch wird die Variationsvielfalt erheblich eingeschränkt.

Aufgabe der vorliegenden Erfindung ist es, ein Spielbausteinsystem der oben beschriebenen Gattung derart weiterzuentwickeln, so daß mit zwei Bausteinelementen eine Vielzahl von Kombinationen ermöglicht ist, wobei das zweite Spielbausteinelement mit dem ersten Spielbausteinelement in einer Vielzahl von axialen, lateralen und angularen Positionen lösbar verbunden werden kann.

Die Aufgabe wird erfindungsgemäß durch die im Anspruch 1 beschriebenen Maßnahmen gelöst.

Ausgestaltungen ergeben sich aus den Unteransprüchen.

Durch die erfindungsgemäße Lehre ergibt sich eine Vielfalt von Verbindungsmöglichkeiten. So kann in einem ersten Spielbaustein der Steckkopf eines zweiten Spielbausteines durch seitliches Einschieben in den inneren Abschnitt der nutenförmigen Ausnehmung in beliebig vielen Positionen bezüglich der Längsrichtung des ersten Spielbausteines angebracht werden. Darüber hinaus kann der Steckkopf des zweiten Spielbausteines im äußeren Abschnitt der Ausnehmung des ersten Spielbausteines nicht nur in ebenso vielen Positionen wie im inneren Abschnitt mit in der Symmetrieebene des ersten Spielbausteines liegender Achse des Steckkopfes angeordnet werden, sondern darüber hinaus kann die Achse des Steckkopfes in zwei jeweils um ± 45° von der Symmetrieebene abweichenden Positionen in ebenso vielen verschiedenen Anordnungen bezüglich der Längsachse des ersten Spielbausteines angebracht werden. Weiterhin kann der Steckkopf des zweiten Spielbausteines im Bereich der zusätzlichen Ausnehmung der Seitenwände des ersten Spielbausteines noch in einer senkrecht zur Längsachse des ersten Spielbausteines verlaufenden Ebene um maximal bis zu ± 90⁰ beliebig positioniert und sogar noch in den Endstellungen arretiert werden. Es ist auch weiterhin möglich, den Steckkopf eines zweiten Spielbausteines in Längsrichtung in den inneren Abschnitt der nutenförmigen Ausnehmung eines ersten Spielbausteines einzufügen, so daß die Achse des Steckkopfes genau in Richtung der Längsachse des ersten Spielbausteines verläuft.

Die Erfindung wird im folgenden anhand von in einer Zeichnung dargestellten Ausführungsbeispielen näher beschrieben, aus denen sich weitere Merkmale sowie Vorteile ergeben.

Es zeigen:
Fig. 1 eine Ansicht von vorne eines Spielbausteins, in den ein Steckkopf in einer ersten Arretierstellung eingesetzt ist,
Fig. 1 b eine Ansichtvon vorne des in Figur 1 dargestellten Spielbausteins mit dem Steckkopf in einer zweiten Arretierstellung,
Fig. 2 den Spielbaustein gemäß Figur 1 in Seitenansicht mit zwei außerhalb des Spielbausteins angeordneten Steckköpfen,
Fig. 3a zwei mittels eines Steckkopfes aneinander befestigte Spielbausteine, teilweise im Schnitt,
Fig. 3b ein aus einem Hals mit an beiden Enden angeordneten Steckköpfen bestehendes Verbindungselement,
Fig. 4 eine Ansicht von vorne einer anderen Ausführungsform eines Spielbausteins, in den ein Steckkopf in einer zweiten Arretierstellung eingesetzt ist,
Fig. 5 einen Schnitt durch den in Figur 4 dargestellten Spielbaustein mit einem eingesetzten Steckkopf, der an einem weiteren Spielbaustein befestigt ist,
Fig. 6 eine perspektivische Ansicht der in Figur 1 und 2 dargestellten mit einer Ausnehmung versehenen Spielbausteins und
Fig. 7 eine Ansicht von oben des in Figur 4 dargestellten Spielbausteins mit einem außerhalb des Spielbausteins angeordneten Steckkopf.

Ein Spielbaustein 1 (Figur 1, 2, 3a, 6) eines Baukastensystems besteht aus einem quaderförmigen Körper 2, in dem eine Ausnehmung 3 angeordnet ist. Die Ausnehmung 3 verläuft nutenförmig innerhalb des Körpers 2, der vorzugsweise aus einem Kunststoff hergestellt ist. Der Boden 4 der Ausnehmung 3 ist eben ausgebildet und verläuft geradlinig innerhalb des Körpers 2. Die nutenförmige Ausnehmung 3 ist gegen die Oberseite 5 und gegen die beiden Stirnseiten 6, 7 hin offen und hat in ihrer Längsrichtung geradlinig, profilierte Seitenwände, die nicht näher bezeichnet sind. Innerhalb der Ausnehmung 3 lassen sich zwei Abschnitte 8, 9 unterscheiden, die sich in Längsrichtung erstrecken und mit einer offenen Seite aneinandergrenzen. Der innere Abschnitt 8 beginnt am Boden 4 und verläuft in etwa bis zur halben Höhe der Ausnehmung 3. An den inneren Abschnitt 8 schließt sich der äußere Abschnitt 9 an, der bis zur Oberseite 5 verläuft.

Die beiden Abschnitte 8, 9 sind zur Aufnahme und Arretierung eines Steckkopfes 10 bestimmt, der aus einem Mittelteil 11 und zwei an dieses angrenzenden Endteilen 12, 13 besteht. Das Mittelteil 11 ist als Zylinder ausgebildet. Bei den beiden Endteilen 12, 13 handelt es sich um Kegelstümpfe, deren Basen die gleichen Abmessungen haben wie die stirnseitigen Enden des Mittelteils 11. Die beiden Endteile 12, 13 haben die gleiche Form. Der Steckkopf 10 enthält äußere Kanten 14, 15, 16, 17, die senkrecht zur Längsachse 18 des Steckkopfes 10 verlaufen. Die Längsachse 18 liegt bei der in Figur 1 a und Figur 1 b dargestellten Lage des Steckkopfes 10 in einer Ebene, die in Längsrichtung die Ausnehmung 3 in zwei symmetrische Hälften teilt. Das Mittelteil 11 hat eine zylindrische Außenfläche 21. Die Endteile 12, 13 haben jeweils eine kegelstumpfförmige Seitenfläche 20, 23. Die dem Mittelteil 11 abgewandten Stirnflächen 19, 22 der Endteile sind kreisförmig und haben einen kleineren Durchmesser als das zylindrische Mittelteil 11. Im Längsschnitt ist der Steckkopf 10 gleichseitig achteckig. Deshalb sind die Abstände zwischen den Kanten 14 und 15 bzw. 1 und 16 oder 16 und 17 gleich groß. Zwischen diametral einander gegenüberliegenden Stellen der Kanten 14 und 17 bzw. 15 und 16 hat der Steckkopf 10 jeweils den größten Durchmesser. Der Steckkopf 10 kann eine Größe von ca. bis zu 5 cm und größer haben.

Auf der Stirnfläche 19 sitzt ein Hals 24, der zylindrisch ausgebildet ist. Der Durchmesser des Halses 24 ist kleiner als der Durchmesser der Stirnfläche 19. Die Längsachse des Halses 24 stimmt mit der Längsachse des Steckkopfes 10 überein. Daher ist die Verbindungsstelle des Halses 24 mit dem Endteil 12 von einer ringförmigen Fläche umgeben. Die Größe der ringförmigen Fläche wird von der Bruchfestigkeit der Nahtstelle zwischen dem Hals 24 und der Stirnfläche 19 bestimmt.

Das nicht am Steckkopf 10 befestigte Ende des Halses 24 ist mit einem Spielbaustein 1 verbunden. Dabei kann der Hals 24 jeweils mit einer der Stirnseiten 6, 7 verbunden sein. Es ist auch möglich, den Hals 24 mit dem Steckkopf 10 an der Unterseite 25 des Spielbausteins 1 anzubringen.

Der innere Abschnitt 8 ist in seinem Querschnitt an den Querschnitt des Endteils 13 und des Mittelteils 11 angepaßt, d.h. der Querschnitt des inneren Abschnitts 8 entspricht einem Trapez, an das sich ein Rechteck anschließt. Am oberen Ende des Abschnitts 8 ragen zwei Vorsprünge 26, 27 in die Ausnehmung 3. Die Vorsprünge 26, 27 sind symmetrisch zu der die Ausnehmung 3 in zwei gleiche Längshälften teilenden gedachten Mittelebene 59 angeordnet, die in Figur 1 a, 1 b und 3a gestrichelt gezeichnet ist. Bei in den inneren Abschnitt 8 eingesetztem Steckkopf 10 umgreifen die Vorsprünge 26, 27 jeweils ein Stück der Kante 15 und arretieren damit den Steckkopf 10 im inneren Abschnitt 8. In dieser Stellung des Steckkopfes 10 verläuft der Hals 24 entlang der Längsachse 18 des Steckkopfes. Die Figur 1 a zeigt einen Spielbaustein 1, in dessen inneren Abschnitt 8 ein Steckkopf 10 eingefügt ist.

Der äußere Abschnitt 9 weist eine mittlere Zone 28 auf, die zwei Seitenwände hat, die je als Abschnitt eines Zylindermantels ausgebildet sind. Der Durchmesser dieser Zylinderabschnitte ist geringfügig größer als der Abstand zwischen zwei diametral einander gegenüberliegenden Ecken des achteckigen Querschnitts des Steckkopfes 10. An die Zone 28 schließen sich beiderseits jeweils ebene Flächen 29 an, die symmetrisch zur Mittelebene 59 der Ausnehmung 3 verlaufen. Der Abstand zwischen zwei symmetrisch zur Mittelebene 59 einander gegenüberliegenden Flächen 29 ist an den Durchmesser des Mittelteils 11 angepaßt. An die innen liegenden Flächen 29 grenzen jeweils die Vorsprünge 26, 27 an. An die der Oberseite 5 zugewandten Flächen 29 schließen sich jeweils Vorsprünge 30, 31 an. Die Vorsprünge 30, 31 umgreifen die Kante 15, wenn ein Steckkopf 10 in den äußeren Abschnitt 9 eingesetzt ist und arretieren den Steckkopf 10 in dieser Stellung zusammen mit den Vorsprüngen 26, 27, die die Kanten 16 umgreifen.

Der Steckkopf 10 kann im äußeren Abschnitt 9 verschiedene Winkelpositionen einnehmen. In Figur 1 a und 1 b ist eine Position dargestellt, in der der Hals 24 entlang der Längsachse 18 verläuft. Der Steckkopf 10 läßt sich jedoch auch gegenüber der in den Figuren 1 und 1 b gezeigten Stellung um 45° gedreht im äußeren Abschnitt 9 arretieren. Eine derartige gedrehte Position, in der der Hals 24 gegen die Mittelebene 59 um 45° geneigt ist, ist in Figur 3a gestrichelt dargestellt.

Der Spielbaustein 1 läßt ein Einschieben von Steckköpfen 10 in die Ausnehmung 3 wahlweise von der Stirnseite 6 oder 7 aus zu. In Figur 2 ist beiderseits des Spielbausteins 1 je ein Steckkopf 10 dargestellt. Die Steckköpfe 10 sind in Bezug auf den Spielbaustein in unterschiedlichen Höhen angeordnet, womit zum Ausdruck gebracht werden soll, daß sie von der Seite des Spielbausteins 1 aus durch Bewegung in Richtung des Pfeils 32 in den äußeren Abschnitt 9 und durch Bewegung in Richtung des Pfeils 33 in den inneren Abschnitt 8 eingeschoben werden können. Die Ausnehmung 3 stellt beim Einschieben der Steckköpfe eine schienenartige Führung dar, längs der die Steckköpfe 10 in die gewünschte Position bewegt werden. Die gewünschte Endlage des jeweiligen Steckkopfes 10 kann zum Beispiel in der Mitte des Spielbausteins 1 liegen. In den äußeren Abschnitt 9 können die Steckköpfe 10 bereits in der jeweils gewünschten Winkellage eingeschoben werden. Daher ist es nicht mehr notwendig, den Steckkopf 10 nach dem Einsetzen in den Spielbaustein 1 noch zu drehen. Dies bedeutet, daß beim Einfügen der Steckköpfe 10 keine Vorsprünge 27, 26, 30, 31 nach außen gedrückt werden müssen. Der Kraftaufwand für das Einschieben der Steckköpfe 10 von den Stirnseiten 6, 7 her ist geringer als der Kraftaufwand für die Verschiebung der Vorsprünge 26, 27, 30, 31 nach außen. Die Steckköpfe 10 lassen sich in den Abschnitten 8 und 9 mühelos von einer Stirnseite 6 bzw. 7 zur anderen Stirnseite bewegen. Der Spielbaustein 1 weist jedoch eine gewisse Spannung auf, mit der die Seitenwände der Ausnehmung 3 gegen den jeweiligen Steckkopf 10 drücken, so daß der Steckkopf 10 in der jeweiligen Lage festgehalten wird.

Wenn der Steckkopf 10 in den inneren Abschnitt 8 arretiert ist, dann liegt ein am Hals 24 befestigter anderer Spielbaustein, der nicht näher dargestellt ist, mit seiner an den Hals 24 angrenzenden Fläche an der Oberseite 5 an.

In den Figuren 4 und 5 ist ein Spielbaustein 34 mit einer zylindrischen Seitenfläche 35 dargestellt. Der Spielbaustein 34 weist eine Ausnehmung 3 auf, die mit derjenigen des Spielbausteins 1 in der Form und den Abmessungen übereinstimmt. Gleiche Elemente in den Figuren 1 a, 1 b, 3a, 4 und 5 sind deshalb mit den gleichen Bezugsziffern versehen. Bei der in Figur 4 dargestellten Vorrichtung befindet sich der Steckkopf 10 in dem äußeren Abschni Lc 9.

An die Vorsprünge 30, 31 grenzen jeweils ebene Flächen 36, 37 an, die bis zu den oberen Rändern 38, 39 der Ausnehmung 3 verlaufen. Die Flächen 36, 37 sind gegen die Mittelebene 59 der Ausnehmung 3 derart geneigt, daß die Öffnung zwischen den Flächen 36, 37 in Richtung der Ränder 38, 39 zunimmt. Die Neigung der Flächen 36, 37 gegen die die Ausnehmung 3 in zwei symmetrische Hälften teilende Mittelebene 59 beträgt 45°. Wenn ein Steckkopf 10 unter einer Neigung des Halses von 45° gegenüber dieser Mittelebene 59 in den äußeren Abschnitt 9 eingesetzt wird, liegt der Hals 24 jeweils an der Fläche 36 oder 37 an. In Figur 3a ist ein derartig positionierter Hals 24 strichpunktiert dargestellt.

Wenn ein an einem weiteren Spielbaustein über einen Hals 24 befestigter Steckkopf 10 in den inneren Abschnitt 8 eines Spielbausteins 34 eingesteckt wird, dann verläuft die an den Hals 24 angrenzende Fläche zwischen den Rändern 38, 39 bzw. sitzt auf den Rändern 38, 39 auf. Befindet sich der Steckkopf 10 in dem äußeren Abschnitt 9 (Figur 1 b, 4), dann liegt die an den Hals 24 angrenzende Fläche des weiteren Spielbausteins nicht auf den Rändern 38, 39 auf. Vorzugsweise wird der Steckkopf 10 in einen äußeren Abschnitt 9 eingefügt, um eine gegen die Mittelebene 59 geneigte Lage des Halses 24 einzustellen.

In etwa der Mitte des Spielbausteins 1 und 34 ist eine weitere Ausnehmung 40 vorgesehen, die quer zu der Ausnehmung 3 verläuft und diese unter einem rechten Winkel schneidet. Die Ausnehmung 40 ist in der Weite an den Durchmesser des Halses 24 angepaßt. Sie kann einen geraden oder halbrunden Boden 41 aufweisen. Der Boden 41 befindet sich in Höhe der inneren Ränder der zylinderabschnittförmigen Wände der Zone 28. Die Ausnehmung 40 hat deshalb eine geringere Tiefe als die Ausnehmung 3. Ebenso wie die Ausnehmung 3 kann sich auch die Ausnehmung 40 geradlinig über den gesamten Spielbaustein 1 bzw. 34 hinweg erstrecken. Sie ist daher nutenförmig ausgebildet und an den Stirnseiten sowie nach oben offen. In den Seitenwandungen der Ausnehmungen 40 sind Vorsprünge wie z.B. stegartige Wulste 141, 142, 143, 144 vorgesehen, die in einem Abstand zum Boden 41 der Ausnehmungen 40 verlaufen, damit ein Hals eines Spielbausteins in Art einer Schnappverbindung festlegbar ist. Dadurch ist sichergestellt, daß ein in die Ausnehmung 40 eingebrachter Hals eines Bausteins sicher festgelegt ist, um der gewünschten Spielfunktion zu genügen.

Der Steckkopf 10 kann so im äußeren Abschnitt 9 angeordnet sein, daß der Hals 24 in die Ausnehmung 40 ragt und am Boden 41 anliegt. Dabei hat der Hals 24 eine Neigung von 90° gegenüber der Mittelebene 59. Ein Steckkopf 10, der die vorstehend erwähnte Lage hat, ist in den Figuren 3a und 5 dargestellt. Die Stärke des Spielbausteins 1 zwischen den beiden Außenflächen 42, 43 des Spielbausteins 1, die sich beiderseits parallel zu der Ausnehmung 3 erstrecken, ist so an die Länge des Halses 24 angepaßt, daß ein mit dem Hals 24 verbundener weiterer Spielbaustein 44 an den Außenflächen 43 und 42 anliegt. Bei Spielbausteinen 34 mit zylindrischer Außenseite ist die Stärke des Spielbausteins 34 so bemessen, daß die Länge des Bodens 41 der Länge des Halses 24 entspricht, der an einem Ende mit dem Steckkopf 10 und am anderen Ende mit einem weiteren Spielbaustein 45 kraft- und formschlüssig verbunden ist. Dies hat zur Folge, daß der Spielbaustein 45 in der in Figur 5 gezeigten Lage des Steckkopfes 10 im äußeren Abschnitt 9 längs eines Streifens 60 am Spielbaustein 34 anliegt, wobei in dem Bereich 60 eine Abflachung zum sicheren Festlegen und Ausrichten der Elemente zueinander vorgesehen sein kann.

Zwischen der Oberseite 5 und den Außenflächen 42, 43 der Spielbausteine 1 und 44 sind jeweils ebene Flächen 46, 47 angeordnet, die sich über die gesamte Länge dieser Spielbausteine hinziehen. Die Flächen 46, 47 haben gegenüber den rechtwinklig zueinander angeordneten, angrenzenden Flächen jeweils eine Neigung von 45°. Die Breite der Flächen 46, 47 ist so auf die Länge des Halses 24 abgestimmt, daß sich ein Spielbaustein 44, von dessen Unterseite 48 ein Hals 24 mit dem Steckkopf 10 vorspringt, bei in den äußeren Abschnitt 9 eingesetztem Steckkopf 10 ohne Schwierigkeit von einer in die andere gewünschte Winkelposition schwenken läßt. In der in Figur 3a dargestellten Position des Steckkopfes 10 liegen die Unterseite 48 und die Außenfläche 42 aneinander an.

In den beiden jeweils an den Boden 4 der Spielbausteine 1 und 44 angrenzenden Wänden 49, 50 sind in etwa in der Mitte jeweils Kerben 51, 52 vorgesehen, die sich über die gesamte Länge der Ausnehmung 3 hinziehen. Bei manchen Steckköpfen 10 sind zweckmäßigerweise Splinte 53 am Endteil 13 befestigt. Derartige Steckköpfe 10 sind in Figur 2 dargestellt. Die Splinte 53 sichern die Steckköpfe 10 gegen Verdrehung. Es kann jedoch auch erwünscht sein, die Steckköpfe 10 drehbar in dem inneren Abschnitt 8 anzuordnen. Die Kerben 51, 52 ermöglichen eine Drehung der Steckköpfe 10 trotz vorhandener Splinte. Spielbausteine mit Kerben 51, 52 unterscheiden sich vorzugsweise in der Farbe von anderen Spielbausteinen ohne Kerbe. Die mit Kerben 51, 52 versehenen Spielbausteine können daher schnell und einfach erkannt werden.

Die Figur 3b zeigt eine Vorrichtung 54, die zwei Steckköpfe 10 enthält, die je an einem Ende eines Halses 55 angeordnet sind. Der Hals 55 hat zweckmäßigerweise eine Länge, die doppelt so groß ist wie diejenige des Halses 24. Mit der Vorrichtung 54 lassen sich Spielbausteine miteinander verbinden, ohne daß an den Spielbausteinen Steckköpfe 10 fest angebracht sein müssen.

Es ist beispielsweise möglich, die Steckköpfe 10 der Vorrichtung 54 jeweils in die inneren Abschnitte 8 zweier mit den Oberseiten 5 aneinandergrenzender Spielbausteine einzufügen, um diese Spielbausteine aneinander zu befestigen. Ebenso können solche Spielbausteine unter den Winkeln 45° oder 90° zueinander geneigt angeordnet sein, wenn einer der Steckköpfe 10 in einem Spielbaustein im äußeren Abschnitt 9 und der zweite im anderen Spielbaustein im inneren Abschnitt 8 arretiert ist.

In Figur 7 ist ein Spielbaustein 56 dargestellt, der eine kugelige Außenseite 57 hat. In den Spielbaustein 56 ist eine Ausnehmung 3 in entsprechender Weise wie bei den Spielbausteinen 1, 34, 44, 45 vorgesehen. Die Ausnehmung 3 im Spielbaustein hat ebenso wie bei den oben beschriebenen Spielbausteinen 1, 34, 44 und 45 einen äußeren und einen inneren Abschnitt 8, 9. Die Abschnitte 8, 9 weisen an ihren Wänden das gleiche Profil auf wie die Abschnitte 8, 9 der Spielbausteine 1, 34, 44 und 45.

Ein Steckkopf 10, dessen Hals 24 in Figur 7 im Schnitt dargestellt ist, kann von einer mit einem Pfeil 58 bezeichneten Richtung von der Seite her in die Ausnehmung 3 eingeschoben werden.

## Patentansprüche

1. Spielbausteinsystem mit mindestens einem ersten Spielbaustein (44, 45), der mindestens einen auf einem Hals (24) sitzenden Steckkopf (10) aufweist, und mindestens einem weiteren Spielbaustein (1, 34, 56), der mindestens eine Ausnehmung (3) aufweist, wobei der Steckkopf (10) des ersten Spielbausteins (44, 45) im Längsschnitt achteckig ist mit einem Mittelteil (11); das in Längsrichtung des Halses (24) einen gleichbleibenden Querschnitt hat und zwei jeweils in eine Stirnseite des Mittelteils (11) mit ihren Basen übergehende Endteile (12, 13) aufweist, die von den Stirnseiten des Mittelteils vorspringen, gleich ausgebildet sind und sich jeweils gegen das freie Ende (22) des Steckkopfes (10) bzw. gegen den Hals (24) hin verjüngen, dessen Außenseite gegen den Rand (14) des Endteiles (12) zurückgesetzt ist, wobei der Steckkopf (10) in die Ausnehmung (3) des weiteren Spielbausteines (1, 34, 56) einsetzbar sowie wahlweise in zwei verschiedenen Tiefen der Ausnehmung (3) arretierbar ist, welche einen inneren Abschnitt (8) und einen äußeren Abschnitt (9) enthält, deren Querschnitte dem achteckigen Längsschnitt des Steckkopfes angepaßt sind, und der Steckkopf (10) des ersten Spielbausteines (44, 45) im inneren Abschnitt (8) mit in Richtung der Mittelsenkrechten des Bodens (4) der Ausnehmung (3) verlaufender Längsachse (18) des Steckkopfes (10) geführt ist sowie im äußeren Abschnitt (9) zusätzlich in zwei spiegelbildlichen Lagen mit um 45° zur Seite geneigter Längsachse (18) geführt ist, dadurch gekennzeichnet, daß die Ausnehmung (3) des weiteren Spielbausteines (1, 34, 56) nutenförmig ist, wobei sich die nutenförmige Ausnehmung geradlinig in Längsrichtung des Spielbausteins (1, 34, 56) erstreckt und an den Enden die Wandungen (6, 7) des Spielbausteines (1, 34, 56) durchdringt, daß zwischen dem inneren Abschnitt (8) und dem äußeren Abschnitt (9) leistenförmige Vorsprünge (26, 27) angeordnet sind, welche den Durchtritt des Halses (24) ermöglichen und den Durchtritt des Steckkopfes (10) verhindern, daß der äußere Abschnitt (9) eine mittlere Zone (28) mit zylinderabschnittförmigen Wänden aufweist, deren Durchmesser an den Abstand diametral gegenüberliegender Kanten des im Längsschnitt das Achteck bildenden Steckkopfes (10) angepaßt ist und an die sich beiderseits Paare von Flächen (29) anschließen, die jeweils bis zu den Vorsprüngen (26, 27) am inneren Abschnitt (8) und zu weiteren Vorsprüngen (30, 31) verlaufen, wobei diese weiteren Vorsprünge zu den Vorsprüngen (26, 27) um die Länge des Mittelteiles (11) des Steckkopfes (10) beabstandet sind, daß zwischen den weiteren Vorsprüngen (30, 31) und den über diesen sich erstreckenden Rändern (33, 38) der Ausnehmung (3) ebene Flächen (36, 37) angeordnet sind, die sich nach außen voneinander entfernen und mit der Senkrechten auf den Boden (4) der Ausnehmung (3) je einen Winkel von 45° einschließen und daß mindestens eine weitere Ausnehmung (40) in dem weiteren Spielbaustein (1, 34, 56) vorgesehen ist, deren Querschnitt an den Querschnitt des Halses (24) des Steckkopfes (10) angepaßt ist und die die erste Ausnehmung (3) unter einem Winkel von 90° kreuzt, wobei der Boden (41) der weiteren Ausnehmung (40) in Höhe der dem inneren Abschnitt (8) benachbarten Ränder der Wände der mittleren Zone (28) liegt.

2. Spielbausteinsystem nach Anspruch 1, dadurch gekennzeichnet, daß in den Seitenwandungen der weiteren Ausnehmung (40) vorzugsweise wulstartige Vorsprünge (141, 142, 143, 144) vorgesehen sind, deren jeweiliger Abstand zum Boden (41) der weiteren Ausnehmung (40) so gewählt ist, daß ein Hals eines Spielbausteins in der Ausnehmung (40) kontrolliert festgelegt ist.

3. Spielbausteinsystem nach Anspruch 1, dadurch gekennzeichnet, daß der weitere Spielbaustein (1) zumindest an den beiden äußeren, in Höhe der oberen Öffnung der Ausnehmung (3) verlaufenden Längskanten durch ebene Flächen (46, 47) abgeschrägt ist, die gegen die Senkrechte auf den Boden (4) der Ausnehmung (3) unter 45° geneigt sind.

4. Spielbausteinsystem nach Anspruch 3, dadurch gekennzeichnet, daß die Stärke der Wand zwischen der Außenfläche (42, 43) des quaderförmigen Spielbausteins (1) und der Ausnehmung (3) der Länge des Halses (24) angepaßt ist.

5. Spielbausteinsystem nach Anspruch 1, dadurch gekennzeichnet, daß die Stärke der Wand zwischen der Seitenfläche (35) des zylindrischen Spielbausteins (34, 45) und der Ausnehmung (3) der Länge des Halses (24) angepaßt ist.

6. Spielbausteinsystem nach Anspruch 1, dadurch gekennzeichnet, daßdas Spielbausteinsystem ein Verbindungselement (54) umfaßt, das aus zwei Steckköpfen (10) und einen diese verbindenden Hals (55) besteht, der an den Abstand zwischen einem in den inneren Abschnitt (8) eines ersten und einem in den äußeren Abschnitt (9) eines zweiten Spielbausteines eingeschobenen Steckkopf angepaßt ist, wobei die Ausnehmungen (3) der beiden Spielbausteine fluchtend aneinandergrenzen.

7. Spielbausteinsystem nach Anspruch 1, dadurch gekennzeichnet, daß in den beiderseits an den Boden (4) der Ausnehmung (3) angrenzenden Flächen (49, 50) in Längsrichtung der Ausnehmung (3) verlaufende Kerben (51, 52) angeordnet sind.

8. Spielbausteinsystem nach Anspruch 1, dadurch gekennzeichnet, daß das Mittelteil (11) des Steckkopfes (10) als Zylinder und die Endteile (12, 13) als Kegelstümpfe ausgebildet sind.

9. Spielbausteinsystem nach Anspruch 1, dadurch gekennzeichnet, daß das Mittelteil (11) des Steckkopfes im Querschnitt ein Vieleck und die Endteile im Querschnitt Vielecke mit einer geraden Zahl von Flächen zwischen den Kanten sind.

## Claims

1. Toy building block system with at least one first toy building block (44, 45) having at least one plug-in head (10) resting on the neck (24) and having one additional toy building block (1, 34, 56) with at least one recess (3), whereby the plug-in head (10) of the first toy building block (44, 45) is octagonal in the longitudinal section with a middle piece (11) having in longitudinal direction of the neck (24) a constant cross section and presenting two endpieces (12, 13) merging respectively with their bases into one front surface of the middle piece (11); said end pieces projecting from the front surfaces of the middle piece, being of the same shape, and terpaing respectively toward the free end (22) of the plug-in head (10) and toward the neck (24); the outer surface of said neck being set back relative to the outer edge (14) of the endpiece (12); said plug-in head (10) being adapted to be inserted into the recess (3) of the additional toy building block (1, 34, 56) as well as retained alternatively in two different depths of the recess (3); said recess comprising an inner section (8) and an outer section (9); the cross sections of said inner and outer sections being adjustable to the octagonal longitudinal section of the plug-in head (10); said plug-in head (10) of the first toy building block (44,45) being led in the inner section (8) with the longitudinal axis (18) of the plug-in head (10) extending in direction of the middle perpendicular of the bottom (4) of the recess (3); and said plug-in head being led in the outer section (9) additionally in tow mirror image positions with the longitudinal axis (18) being in- clinded at 45° to the side, characterized in that the recess (3) of the additional toy building block (1, 34, 56) is groove-like; said groove-like recess extending rectilineally in the longitudinal direction of the toy building block (1, 34, 56) and penetrating at its ends the walls (67) of the toy building block (1, 34, 56); that between the inner section (8) and the outer section (9) strip-like projections are arranged allowing the penetration of the neck (24) and preventing the penetration of the plug-in head (10); that the outer section (9) having a middle zone (28) with walls being cylindrical in cross section; the diameter of said middle zone being adjusted to the distance of the diametrically opposed edges of the plug-in head (10) forming the octagon in the longitudinal section; that paris of surfaces (29) are adjacent to said middle zone at each side; said pairs of surfaces extending respectively up to the projections (26, 27) in the inner section (8) and to additional projections (30, 31 ) having a distance equal to the length of the middle piece (11) of the plug-in head (10) to the projections (26, 27); that between the additional projections (30, 31) and the edges (33, 38) of the recess (3) extending over them, plane surfaces (36, 37) are arranged separating outwardly from one another and each forming an angle of 45° with the perpendicular to the bottom (4) of the recess (3); and that at least one additional recess (40) is provided in the additional toy building block (1, 34, 56); the cross section of said additional recess (40) is adjusted to the cross section of the neck (24) ofthe plug-in head (10), and said additional recess crosses the first recess (3) at an angle of 90°, whereby the bottom (41) of the additional recess (40) is level with the edges of the walls of the middle zone (28) being adjacentto the inner section (8).

2. Toy building block system according to Claim 1, characterized in that preferably bead-like projections (141, 142, 143, 144) are provided in the side walls of the additional recess (40) at a respective distance to the bottom (41) of the additional recess (40) such that a neck of a toy building block is positively retained in the recess (40).

3. Toy building block system according to Claim 1, characterized in that the additional toy building block (1) is beveled by plane surfaces (46, 47) at least at the two outer longitudinal edges extending at the level of the upper opening of the recess (3); said plane surfaces being inclined at 45° to the perpendicular to the bottom (4) of the recess (3).

4. Toy building block system according to Claim 3, characterized in that the thickness of the wall between the outer surface (42, 43) of the ashlar- shaped toy building block (1) and the recess (3) is adjusted to the length of the neck (24).

5. Toy building block system according to Claim 1, characterized in that the thickness of the wall between the side surface (35) of the cylindrical toy building block (34, 35) and the recess (3) is adjusted to the length of the neck (24).

6. Toy building block system according to Claim 1, characterized in that the toy building block system comprises a connecting element (54) having two plug-in heads (10) and a neck (55) connecting said two plug-in heads; said neck is adjusted to the distance between one plug-in head instered in the inner section (8) of a first toy building block and another plug-in head inserted in the outer section (9) of a second toy building block, whereby the recesses (3) of the two toy building blocks are bordering on one another in alignment.

7. Toy building block system according to Claim 1, characterized in that grooves (51, 52) running in longitudinal direction of the recess (3) are arranged in the surfaces (49, 50) abutting both sides of the bottom (4) of the recess (3).

8. Toy building block system according to Claim 1, characterized in that said middle piece (11) of the plug-in head (10) is formed as a cylinder and the endpieces (12, 13) are formed as truncated cones.

9. Toy building block system according to Claim 1, characterized in that said middle piece (11) of the plug-in head is polygonal in cross section and the endpieces are polygonal in cross section with an even number of surfaces between the edges.

## Revendications

1. Système de blocs de jeu de construction comprenant au minimum un premier bloc de jeu de construction (44, 45), qui présente au minimum une tête amovible (10) reposant sur un collet (24), et au minimum un autre bloc de jeu de construction (1, 34, 56), qui présente au minimum un évidement (3), la tête amovible (10) du premier bloc de jeu de construction (44, 45) étant octogonale dans la section longitudinal, avec une partie médiane ( 11 ) qui possède un profil constant dans le sens longitudinal du collet (24) et présente deux extrémités (12, 13) débordant, avec leur base, dans une face de la partie médiane (11), extrémités qui font saillie hors des faces de la partie médiane, sont de conceptions identiques et se rétrécissent vers l'extrémité libre (22) de la tête amovible (10) ou du collet (24) dont la face externe est ramenée contre le bord (14) de l'extrémité (12), la tête amovible pouvant être logée dans l'évidement (3) de l'autre bloc de jeu de construction (1, 34, 56) et, au choix, bloquée dans deux profondeurs de l'évidement (3) qui contient une partie interne (8) et une partie externe (9) dont les sections sont adaptées au profil ortogonal de la tête amovible, et la tête amovible ( 10) du bloc de jeu de construction (44, 45) étant guidée dans la partie interne (8) avec axe longitudinal (18) orienté en direction de la verticale médiane du fond (4) de l'évidement (3) ainsi que dans la partie (9) en sus dans deux positions inversées avec axe longitudinal (18) incliné de 45 vers le côté, caractérisé en ce que l'évidement (3) de l'autre bloc de jeu de construction (1, 34, 56) présente la forme d'une rainure, l'évidement en forme de rainure s'étendant suivant un tracé rectiligne dans le sens longitudinal du bloc de jeu de construction (1, 34, 56) et prénétrant, aux extrémités, les parois (6, 7) du bloc de jeu de construction (1, 34, 56), en ce que sont disposées, entre la partie interne (8) et la partie externe (9) des saillies en forme de barres (26, 27) qui permettent la pénétration du collet (24) et empêchent la pénétration de la tête amovible (10), en ce que la partie externe (9) présente une zone médiane (28) avec parois en forme de portions cylindriques dont les diamètres sont adaptés à la distance d'arêtes diamétralement opposées de la tête amovible (10) formant l'octogone dans la section longitudinale et se raccordent aux deux paires de faces (29) situées de part et d'autre et qui vont jusqu'aux saillies (26, 27) sur la partie interne (8) et à d'autres saillies (30, 31), ces autres saillies étant à une distance des saillies (26, 27) équivalant à la longueur de la partie médiane (11) de la tête amovible (10), en ce que, entre les autres saillies (30, 31) et les bords (33, 38) de l'évidement (3) s'étendant au-dessus de celles-ci, sont disposées des surfaces planes (36, 37) qui s'éloignent l'une de l'autre vers l'extérieur et comprennent chacune un angle de 45° par rapport à la ligne perpendiculaire au fond (4) de l'évidement (3), et en ce que, au minimum un autre évidement (40) est prévu dans l'autre bloc de jeu de construction (1, 34, 56) dont la section est adaptée à la section du collet (24) de la tête amovible (10) et croise le premier évidement (3) sous un angle de 90°, le fond (41) de l'autre évidement (40) se situant à hauteur des bords des parois de la zone médiane (28) voisines de la partie interne (8),

2. Système de blocs de jeu de construction d'après la revendication n° 1, caractérisé en ce que des saillies (141, 142, 143, 144), de préférence en bourrelet, sont prévues dans les parois latérales de l'autre évidement (40), dont l'écart par rapport au fond (41) de l'autre évidement (40) a été choisi de telle manière que le collet d'un bloc de jeu de construction soit fixé de façon contrôlée dans l'évidement (40).

3. Système de blocs de jeu de construction d'après la revendication n° 1, caractérisé en ce que l'autre bloc de jeu de construction ( 1 ) est chanfreiné par des faces planes (46, 47), au minimum au niveau des arêtes externes prévues à hauteur de l'orifice supérieur de l'évidement (3), ces faces étant inclinées de 45° par rapport à la ligne perpendiculaire au fond (4) de l'évidement (3).

4. Système de blocs de jeu de construction d'après la revendication n° 3, caractérisé en ce que l'épaisseur de la paroi entre la face externe (42, 43) du bloc en forme de parallélépipède (1) et l'évidement (3) est adaptée à la longueur du collet (24).

5. Système de blocs de jeu de construction d'après la revendication n° 1, caractérisé en ce que l'épaisseur de la paroi entre la face latérale (35) du bloc de jeu de construction cylindrique (34, 45) et l'évidement (3) est adaptée à la longueur du collet (24).

6. Système de blocs de jeu de construction d'après la revendication n° 1, caractérisé en ce que le système de blocs de jeu de construction comprend un élément de jonction (54) composé de deux têtes amovibles (10) et d'un collet (55) reliant celles-ci, collet qui est adapté à la distance entre une tête amovible introduite dans la partie interne (8) d'un premier bloc de jeu de construction et une tête amovible introduite dans la partie externe (9) d'un deuxième bloc de construction, les évidements (3) des deux blocs de jeu de construction contigus et alignés l'un sur-l'autre.

7. Système de blocs de jeu de construction d'après la revendication n° 1, caractérisé en ce que, dans les faces (49, 50) avoisinant de part et d'autre le fond (4) de l'évidement (3), sont disposées des encoches (51, 52) dans le sens longitudinal de l'évidement (3).

8. Système de blocs de jeu de construction d'après la revendication n° 1, caractérisé en ce que la partie médiane (11) de la tête amovible est conçue sous forme de cylindre et les extrémités (12, 13) sous forme de cônes tronqués.

9. Système de blocs de jeu de construction d'après la revendication n° 1, caractérisé en ce que la partie médiane (11) de la tête amovible présente une section octogonale et les extrémités des sections octogonales avec un nombre pair de faces entre les arêtes.
